# EUROPÄISCHE PATENTSCHRIFT

(11) **EP 3 150 769 B1**
(45) Veröffentlichungstag und Bekanntmachung des Hinweises auf die Patenterteilung: **19.09.2018**
(21) Anmeldenummer: 16190029.5
(22) Anmeldetag: 22.09.2016
(51) Int. Cl.: E03C 1/02

(54) **EINBAUKASTEN MIT MONTAGEDECKEL**
INSTALLATION BOX WITH MOUNTING COVER
BOITIER A ENCASTRER DOTE D'UN COUVERCLE DE MONTAGE

(30) Priorität: 29.09.2015 DE 102015116459
(43) Veröffentlichungstag der Anmeldung: 05.04.2017
(73) Patentinhaber: Ideal Standard International NV, 1935 Zaventem (BE)
(72) Erfinder: Schick, Wolfgang, 54329 Konz (DE); Becker, Thomas, 54558 Strohn (DE)
(74) Vertreter: Feucker, Max Martin

(56) Entgegenhaltungen:
- EP-A1- 0 844 340
- EP-A2- 2 636 803
- DE-A1-102012 203 393

## Beschreibung

Die vorliegende Erfindung betrifft ein Installationssystem für eine Sanitärarmatur, umfassend einen in eine Wand zu montierenden Einbaukasten zum Anschließen der Sanitärarmatur an Wasserleitungen, der eine umlaufende und auf einer Vorderseite des Einbaukastens eine Installationsöffnung begrenzende und eine Höhe aufweisende Seitenwand aufweist, und einen Rosettenträger zum späteren Überdecken der Installationsöffnung, wobei das Installationssystem einen die Installationsöffnung des Einbaukastens vollständig verschließenden und einen parallel zu der Seitenwand umlaufenden Rand aufweisenden Montagedeckel umfasst,.

Ein Installationssystem mit den eingangs genannten Merkmalen ist aus AT 399 183 B bekannt. Während der Montage solcher auch als Unterputzkästen bekannten Einbaukästen steht ein die Seitenwand aufweisender Grundkörper in der Regel zunächst über die noch nicht fertiggestellte Wand hinaus. Nachdem die Wand bis unmittelbar an die Seitenwand des Grundkörpers fertiggestellt ist, wird die Seitenwand des Grundkörpers in der Ebene der fertiggestellten Wandoberfläche abgetrennt. Diese Abtrennung muss mit großer Genauigkeit erfolgen, da die abgetrennte Seitenwand nicht Wesentlich über die Wandoberfläche hervorstehen soll und auch nicht zu tief eingeschnitten sein darf, da der Einbaukasten auch einen Schutz für die Wand vor in dem Einbaukasten entstehenden Schwitzwasser bieten soll.

Nach dem Abschneiden der Seitenwand und der Installation der Sanitärarmatur in dem Einbaukasten wird ein deckelartiger Rosettenträger über die gegebenenfalls aus dem Einbaukasten hervorstehenden Sanitärarmatur in den Einbaukasten eingesetzt. Der Rosettenträger greift dabei mit einem relativ kurzen Wandabschnitt in den Einbaukasten ein und kommt mit einer Dichtung innenseitig in Anlage mit der Seitenwand. Die Dichtung erfolgt dabei unmittelbar unterhalb der von der abgeschnittenen Seitenwand gebildeten Installationsöffnung.

Die einen Einbaukasten eines Installationssystems offenbarende DE 10 2012 203 393 A1 schlägt zur Vereinfachung der Montage vor, dass eine zylinderförmige Manschette in unterschiedlichen Höhen an der Seitenwand des Grundkörpers festlegbar ist, wobei die Manschette während der Fertigstellung der Wand weitest möglich aus dem Grundkörper herausgezogen ist und nach Fertigstellung der Wand soweit in den Grundkörper eingeschoben wird, bis die von der Manschette gebildete Installationsöffnung in einer Ebene mit der fertiggestellten Wandoberfläche liegt. Bei einer solchen Ausgestaltung des Einbaukastens ist es einerseits nachteilig, dass die Manschette während der Fertigstellung der Wand versehentlich trotz der Festlegung verrutschen kann, und dass andererseits die Manschette in der Ebene der fertiggestellten Wandoberfläche ausgerichtet werden muss, wobei nicht sichergestellt ist, dass die Manschette beim Einsetzen des Rosettenträgers an der gewünschten Position verbleibt. Zudem ist es möglich, dass die Manschette aufgrund Verschmutzungen durch das Verputzen oder Verfliesen nur schwergängig auszurichten ist.

Aufgabe der vorliegenden Erfindung ist es daher, die mit Bezug zum Stand der Technik geschilderten Probleme zu lösen und insbesondere ein Installationssystem anzugeben, durch das die Installation einer Sanitärarmatur in einer Wand vereinfacht wird. Insbesondere soll das Einsetzen des Rosettenträgers vereinfacht werden, ohne dass eine Seitenwand des Einbaukastens zugeschnitten werden muss oder ohne dass ein weiteres Element ausgerichtet werden muss.

Gelöst wird diese Aufgabe durch ein Installationssystem mit den Merkmalen des unabhängigen Anspruchs. Vorteilhafte Weiterbildungen des Installationssystems sind in den abhängigen Ansprüchen und in der Beschreibung angegeben, wobei einzelne Merkmale der vorteilhaften Weiterbildungen in technologisch sinnvoller Weise beliebig miteinander kombinierbar sind.

Gelöst wird die Aufgabe insbesondere durch ein Installationssystem mit den eingangs genannten Merkmalen, wobei der Montagedeckel in einer die Installationsöffnung überdeckenden Montagestellung mit einem Schutzabschnitt des Randes über die Installationsöffnung hervorsteht, so dass bei der Montage des Einbaukastens in der Wand die Wand bis an den Schutzabschnitt des Montagedeckels heran ausgebildet werden kann, wobei der Montagedeckel vor der Installation der Sanitärarmatur zur Freigabe der Installationsöffnung von dem Einbaukasten abnehmbar ist und wobei der Rosettenträger nach Abnahme des Montagedeckels in durch eine Einbautiefe des Einbaukastens in der Wand vorgegebenen Abstand zu der Installationsöffnung mittels einer Dichtung mit der Seitenwand des Einbaukastens in Anlage bringbar ist und wobei der Rosettenträger mit einem umlaufenden Wandabschnitt den von dem abgenommenen Montagedeckel freigegebenen umlaufenden Rand der Wand zwischen Wandoberfläche und Installationsöffnung abdeckt.

Es ist insbesondere vorgesehen, dass der während der Montage bereits an der Wand befestigte Einbaukasten mit der Installationsöffnung innerhalb der fertigzustellenden Wand angeordnet ist und dass der Montagedeckel mit seinem Schutzabschnitt axial über die fertigzustellende Wand hervorsteht. Die Wand kann somit zunächst bis an den Schutzabschnitt des Montagedeckels heran fertiggestellt werden, beispielsweise verputzt und verfliest werden. Während der Fertigstellung der Wand ist der Einbaukasten durch den vollständig geschlossenen Montagedeckel gegen Eindringen von Schmutz geschützt. Der Montagedeckel weist also keine Öffnungen auf, durch die Schmutz in der Montagestellung in den Einbaukasten gelangen kann. Nach der Fertigstellung der Wand wird der Montagedeckel entfernt, so dass die Installationsöffnung zugänglich ist. Die nachträglich nicht veränderte Installationsöffnung liegt dabei in einer Ebene innerhalb der fertiggestellten Wand. Nachdem dann die Sanitärarmatur durch die Installationsöffnung in dem Einbaukasten installiert ist, wird der Rosettenträger mit dem Wandabschnitt in den Einbaukasten insbesondere eingesteckt, wobei insbesondere ein auskragender Randbereich des Rosettenträgers auf der fertiggestellten Wandoberfläche zu liegen kommt und insbesondere eine umlaufende Dichtung zwischen auskragendem Randbereich und Wandoberfläche angeordnet ist. Der Rosettenträger weist bevorzugt Öffnungen auf, durch die die Sanitärarmatur durch den Rosettenträger hervorsteht. Es ist somit gewährleistet, dass der Einbaukasten während seiner Montage gegen Verschmutzung gesichert ist und nach der Montage die Seitenwand des Einbaukastens nicht zugeschnitten oder ausgerichtet werden muss, da der Wandabschnitt des Rosettenträgers eine solche axiale Länge hat, dass er in unterschiedlicher Tiefe in dem Einbaukasten dichtend angeordnet werden kann.

Der Einbaukasten ist beispielsweise ein Unterputzkasten mit darin vorinstalliertem Wasserverteilkörper zum Anschluss der Wasserleitungen und der Sanitärarmatur. Die Seitenwand kann einteilig an einem Grundkörper des Einbaukastens ausgebildet sein, kann aber auch ein eigenständiges Bauteil des Einbaukastens sein. Die vordere Kante der Seitenwand begrenzt die Installationsöffnung.

Der umlaufende Rand des Montagedeckels weist eine der Querschnittsform der Seitenwand entsprechende Querschnittsform auf mit einem geringfügig größeren oder kleineren Durchmesser, so dass der Rand des Montagedeckels über die Seitenwand gestülpt werden kann oder in die Seitenwand hineingesteckt werden kann. Bevorzugt ist der Rand des Montagedeckels mit der Seitenwand des Einbaukastens beim Abnehmen in Anlage.

Bevorzugt beträgt eine Höhe des über die Installationsöffnung hervorstehenden Schutzabschnitts des Montagedeckels mindestens die Hälfte der Höhe der Seitenwand des Einbaukastens. Als Höhe der Seitenwand wird insbesondere die Länge in axialer Richtung der Seitenwand aufgefasst, entlang welcher die Seitenwand einen von der Installationsöffnung ausgehenden konstanten Querschnitt hat. In diesem die Höhe der Seitenwand definierenden Bereich ist der Montagedeckel und/oder der Rosettenträger entlang der Seitenwand verschieblich. Die Höhe des Schutzabschnittes des Randes des Montagedeckels ist die Länge in axialer Richtung des Montagedeckels, mit der der Montagedeckel in der Montagestellung über die Installationsöffnung hervorsteht, wobei der Schutzabschnitt des Randes im Wesentlichen den gleichen Durchmesser wie die Installationsöffnung hat. Der Durchmesser des Außenumfangs des Schutzabschnitts des Montagedeckels weicht insbesondere höchstens um 5%, bevorzugt höchstens um 3% von dem Durchmesser des Außenumfangs der Seitenwand des Einbaukastens ab. Da bevorzugt die Höhe des Schutzabschnitts mindestens die Hälfte der Höhe der Seitenwand beträgt, steht der Montagedeckel mit einer wesentlichen Länge über die Installationsöffnung hervor, so dass sich der Schutzabschnitt des Montagedeckels von der in der Wand angeordneten Installationsöffnung bis über die Oberfläche der fertigzustellenden Wand erstreckt. Bevorzugt beträgt die Höhe des Schutzabschnittes mindestens Dreiviertel der Höhe der Seitenwand. Es kann auch vorgesehen sein, dass die Höhe des Schutzabschnittes größer ist als die Höhe der Seitenwand. Mit der Höhe der Seitenwand ist zudem sichergestellt, dass der später in den Einbaukasten einführbare Rosettenstutzen an unterschiedlichen Höhen der Seitenwand dichtend angeordnet werden kann. Die Höhe der Seitenwand beträgt bevorzugt mindestens 2 cm [Zentimeter] und besonders bevorzugt mindestens 3 cm. Wie weit ein Wandabschnitt des Rosettenstutzens in die Seitenwand des Einbaukastens hineinragt, hängt im Wesentlichen von der Einbautiefe des Einbaukastens in der Wand ab.

Die Einbautiefe des Einbaukastens ist der Abstand des Einbaukastens zur Oberfläche der Wand. Je tiefer der Einbaukasten in der Wand befestigt ist, umso weniger tief ragt der Rosettenträger mit dem umlaufenden Wandabschnitt in die Seitenwand des Einbaukastens hinein. Mit dem in der Installationsstellung über die Installationsöffnung hervorstehenden Wandabschnitt des Rosettenträgers wird damit insbesondere jener Bereich der Wand abgedeckt, der zuvor bis an den Schutzabschnitt des Randes des Montagedeckels ausgebildet wurde. Der Wandabschnitt des Rosettenträgers weist also insbesondere eine Höhe auf, die größer ist als die Höhe des Schutzabschnittes des Montagedeckels.

Bevorzugt ist der Montagedeckel mittels einer gegen eine axiale Relativbewegung zu dem Montagedeckel gesicherten Schraube an dem Einbaukasten festgelegt, so dass der Montagedeckel zum Abnehmen mittels der Schraube axial zu dem Einbaukasten bewegbar ist. Die Schraube ist insbesondere in einem topfförmig von der Vorderwand des Montagedeckels zurückspringenden Bereich gegen eine Relativbewegung zu dem Montagedeckel gesichert, so dass eine relativ kurze Schraube zum Eingriff in den Einbaukasten verwendet werden kann. Mit der Betätigung der Schraube kann eine Losbrechkraft bereitgestellt werden, mit der der Montagedeckel beispielsweise von der bis an den Schutzabschnitt herangeführten und so den Montagedeckel zusätzlich festlegenden Verputzung gelöst werden kann.

Alternativ oder zusätzlich kann vorgesehen sein, dass der Montagedeckel mittels Presspassung an dem Einbaukasten festgelegt ist und mindestens eine auch unabhängig von der Presspassung ausführbare Aufreißgestaltung aufweist, entlang welcher der Montagedeckel vor dem Abnehmen zerstörbar ist. Eine beispielsweise als Sollbruchstelle ausgeführte Aufreißgestaltung kann sich über eine Vorderwand, den Rand und/oder den topfförmig zurückspringenden Bereich des Montagedeckels erstrecken, so dass der Montagedeckel zunächst teilweise zerstört werden kann und im Folgenden radial nach innen zusammengepresst werden kann, wodurch sich die zusätzliche Festlegung durch die Verputzung einfach lösen lässt. Insbesondere ist ein streifenförmiger Bereich aufgrund der Aufreißgestaltungen aus dem Montagedeckel entfernbar.

Damit eine Festlegung des Montagedeckels durch den Putz oder durch einen Fliesenkleber erst gar nicht eintritt, kann vorgesehen sein, dass sich ein axial erstreckendes ringförmiges Abstreifelement außen zumindest auf den Schutzabschnitt des Montagedeckels befindet. Das beispielsweise aus einem Gewebe ausgebildete Abstreifelement ist während der Fertigstellung der Wand über den Schutzabschnitt und gegebenenfalls die Seitenwände gestreift, so dass nach der Fertigstellung der Wand der Montagedeckel relativ zudem gegebenenfalls von der Putzschicht oder dem Fliesenkleber festgelegten Abstreifelement von dem Einbaukasten abnehmen lässt.

Um das Eindringen von Wasser in das Mauerwerk zu verhindern, kann vorgesehen sein, dass außen auf dem Schutzabschnitt des Montagedeckels eine umlaufende Dichtlippe lösbar angeordnet ist, die mit einem sich radial von dem Montagedeckel weg erstreckenden Dichtvlies verbunden ist. Beispielsweise kann ein Rahmen vorgesehen sein, der auf seiner Innenseite die Dichtlippe aufweist und an dem das Dichtvlies angebracht ist. Der Rahmen ist insbesondere mit einer Öffnung für den Montagedeckel ausgebildet, wobei die Dichtlippe zu der Öffnung ausgerichtet ist. Die Dichtlippe und das Dichtvlies werden nach dem Verputzen der Wand über den Schutzbereich des Montagedeckels geschoben, wobei das Dichtvlies auf der Putzschicht zu liegen kommt und insbesondere anschließend in den Fliesenkleber eingebettet wird. Anschließend werden die Fliesen auf die Putzschicht und im Bereich des Dichtvlieses auf das Dichtvlies geklebt. Das Dichtvlies ist somit zwischen Fliese und Putzschicht fixiert. Ist die Wand vollständig fertiggestellt, so wird der Montagedeckel entfernt, wobei das von den Fliesen festgelegte Dichtvlies den Rahmen mit Dichtlippe an seiner vorgegebenen Stelle hält. Anschließend wird der Rosettenträger mit dem Wandabschnitt durch die umlaufende Dichtlippe geführt, wobei die Dichtlippe in Anlage mit dem Wandabschnitt des Rosettenträgers gelangt. Durch die Dichtlippe und das Dichtvlies wird somit verhindert, dass trotz einer Abdichtung zwischen dem Randbereich des Rosettenträgers und der Wandoberfläche durch die Fliesenfugen eindringendes Wasser in das Mauerwerk eindringt.

Eine zuvor beschriebene Dichtvorrichtung mit Dichtlippe und Dichtvlies kann auch unabhängig von der erfindungsgemäßen Kombination des Montagedeckels mit dem Rosettenträger mit herkömmlichen Einbaukästen eingesetzt werden, wobei die Dichtvorrichtung vor der Fliesenverlegung über eine Seitenwand des in der Wand montierten Einbaukastens geschoben würde.

Die Erfindung sowie das technische Umfeld werden im Folgenden anhand der Figuren erläutert, wobei die Figuren bevorzugte Ausführungsformen der Erfindung zeigen. Es zeigen schematisch:
- Fig. 1:: einen Einbaukasten im Querschnitt während der Fertigstellung einer Wand,
- Fig. 2:: eine Perspektivansicht eines Montagedeckels und
- Fig. 3:: einen Querschnitt durch einen Einbaukasten nach Installation eines Rosettenträgers.

Fig. 1 zeigt einen Einbaukasten 1 mit einem Grundkörper 2 und einer daran befestigten Seitenwand 4, die mit einer Oberkante eine Installationsöffnung 3 begrenzt. Die Seitenwand 4 weist eine Höhe 5 auf, entlang welcher ein Montagedeckel 6 in dem Einbaukasten 1 eingesteckt werden kann. Der Montagedeckel 6 weist einen umlaufenden Rand 7 auf, der mit einem Schutzabschnitt 8, über die von der Seitenwand 4 begrenzte Installationsöffnung 3 übersteht. Der Schutzabschnitt 8 weist eine Höhe 9 auf. Der Einbaukasten 1 weist zudem ein Wasserverteilkörper 24 zum Anschließen von Wasserleitungen und einer Sanitärarmatur auf.

Der Montagedeckel 6 ist im Bereich einer topfförmig zurückspringenden Auswölbung mit einer Schraube 11 an dem Grundkörper 2 fixiert. Die Schraube 11 ist in axialer Richtung nicht relativ zu dem Montagedeckel 6 bewegbar.

Der Einbaukasten 1 ist in einer Öffnung einer Wand 10 festgelegt, wobei die Wand 10 aus einem Mauerwerk 20 und einer darauf ausgebildeten Putzschicht 21 besteht. Der Einbaukasten 1 ist mit der Installationsöffnung 3 innerhalb der Öffnung der Wand 10 angeordnet und ragt mit dem Schutzabschnitt 8 des Montagedeckels 6 aus der Öffnung hervor. Die mit der Putzschicht 21 oder einer später aufzubringenden Fliesenschicht ausgebildete Wand 10 kann somit bis an den Schutzabschnitt 8 des Montagedeckels 6 heran fertiggestellt werden.

In dem dargestellten Ausführungsbeispiel ist über den Schutzabschnitt 8 des Montagedeckels 6 ein Rahmen 25 mit einer innenliegenden, an dem Schutzabschnitt 8 anliegenden Dichtlippe 13 geführt. An einer radialen Außenseite ist ein Dichtvlies 14 an dem Rahmen 25 ausgebildet. Auf die Putzschicht 21 und somit auch auf das Dichtvlies 14 werden die in Fig. 3 dargestellten Fliesen 22 geklebt, so dass der Rahmen 25 und der Dichtlippe 13 in ihrer Position fixiert sind.

Ist die Wand 10 fertiggestellt, so wird der Montagedeckel 6 durch Betätigen der Schraube 11 axial zu dem Einbaukasten 1 bewegt. Die über die Schraube 11 bereitgestellte Kraft ist insbesondere dazu vorgesehen, die bis an den Schutzabschnitt 8 heranreichende und den Montagedeckel 6 zusätzlich festlegende Putzschicht von dem Montageabschnitt 8 zu lösen. Durch die Bewegung mittels der Schraube 11 wird der Montagedeckel 6 gleichmäßig bewegt.

Alternativ oder zusätzlich kann der Montagedeckel 6 Aufreißgestaltungen 12 aufweisen, entlang denen der Montagedeckel 6 zerstörbar ist. Solche Aufreißgestaltungen 12, beispielsweise in Form von Materialschwächungen sind in Fig. 2 dargestellt. Die Aufreißgestaltungen 12 können so ausgebildet sein, dass ein streifenförmiger Abschnitt aus dem Montagedeckel 6 entfernbar ist. Im Folgenden ist es einfach, den Montagedeckel 6 zusammenzudrücken, so dass er von der Putzschicht 21 gelöst werden kann.

Nachdem der Montagedeckel 6 von dem Einbaukasten 1 entfernt wurde, kann ein Rosettenträger 15 mit einem umlaufenden Wandabschnitt 18 in den Einbaukasten 1 gesteckt werden. Eine entsprechende Einbausituation ist in Fig. 3 dargestellt. Es ist zu erkennen, dass die Fliesen 22 das Dichtvlies 14 zwischen Fliesen 22 und Putzschicht 21 fixiert haben. Der Rosettenträger 15 ist mit seinen Wandabschnitten 18 durch den Rahmen 25 geführt, wobei die Dichtlippe 13 außen an dem Wandabschnitt 18 des Rosettenträgers 15 anliegt, wodurch eine Wassersperre für gegebenenfalls durch Fliesenfugen eindringendes Wasser gebildet wird.

Zwischen Außenseite des Wandabschnitts 18 des Rosettenträgers 15 und der Seitenwand 4 des Einbaukastens ist eine Dichtung 17 angeordnet. Mit welchem Abstand 16 der Rosettenträger 15 mit dem Wandabschnitt 18 in den Einbaukasten 1 hereinragt, hängt davon ab, mit welcher Einbautiefe 23 der Einbaukasten 1 zu der Wandoberfläche 19 angeordnet ist. Insofern ist vorgesehen, dass der Rosettenträger 15 mit unterschiedlichem Abstand 16 zu der Installationsöffnung 13 dichtend in den Grundkörper 2 des Einbaukastens 1 angeordnet werden kann.

### Bezugszeichenliste

- 1: Einbaukasten
- 2: Grundkörper
- 3: Installationsöffnung
- 4: Seitenwand
- 5: Höhe der Seitenwand
- 6: Montagedeckel
- 7: Rand
- 8: Schutzabschnitt
- 9: Höhe des Schutzabschnitts
- 10: Wand
- 11: Schraube
- 12: Aufreißgestaltung
- 13: Dichtlippe
- 14: Dichtvlies
- 15: Rosettenträger
- 16: Abstand
- 17: Dichtung
- 18: Wandabschnitt
- 19: Wandoberfläche
- 20: Mauerwerk
- 21: Putzschicht
- 22: Fliese
- 23: Einbautiefe
- 24: Wasserverteilkörper
- 25: Rahmen

## Patentansprüche

1. Installationssystem für eine Sanitärarmatur, umfassend einen in eine Wand (10) zu montierenden Einbaukasten (1) zum Anschließen der Sanitärarmatur an Wasserleitungen, der eine umlaufende und auf einer Vorderseite des Einbaukastens (1) eine Installationsöffnung (3) begrenzende und eine Höhe (5) aufweisende Seitenwand (4) aufweist, und einen Rosettenträger (15) zum späteren Überdecken der Installationsöffnung (3), wobei das Installationssystem einen die Installationsöffnung (3) des Einbaukastens (1) vollständig verschließenden und einen parallel zu der Seitenwand (4) umlaufenden Rand (7) aufweisenden Montagedeckel (6) umfasst, wobei der Montagedeckel in einer die Installationsöffnung (3) überdeckenden Montagestellung mit einem Schutzabschnitt (8) des Randes (7) über die Installationsöffnung (3) hervorsteht, so dass bei der Montage des Einbaukastens (1) in der Wand (10) die Wand (10) bis an den Schutzabschnitt (8) des Montagedeckels (6) heran ausgebildet werden kann, **dadurch gekennzeichnet, dass** der Montagedeckel (6) vor der Installation der Sanitärarmatur zur Freigabe der Installationsöffnung (3) von dem Einbaukasten (1) abnehmbar ist und dass der Rosettenträger (15) nach Abnahme des Montagedeckels (6) in durch eine Einbautiefe (23) des Einbaukastens (1) in der Wand (10) vorgegebenen Abstand (16) zu der Installationsöffnung (3) mittels einer Dichtung (17) mit der Seitenwand (4) des Einbaukastens (1) in Anlage bringbar ist und wobei der Rosettenträger (15) mit einem umlaufenden Wandabschnitt (18) den von dem abgenommenen Montagedeckel (6) freigegebenen umlaufenden Rand der Wand (10) zwischen Wandoberfläche (19) und Installationsöffnung (3) abdeckt.

2. Installationssystem nach Anspruch 1, wobei eine Höhe (9) des über die Installationsöffnung (3) hervorstehenden Schutzabschnitts (8) des Montagedeckels (6) mindestens die Hälfte der Höhe (5) der Seitenwand (4) des Einbaukastens (1) beträgt.

3. Installationssystem nach Anspruch 1 oder 2, wobei der Montagedeckel (6) mittels einer gegen eine axiale Relativbewegung zu dem Montagedeckel (6) gesicherten Schraube (11) an dem Einbaukasten (1) festgelegt ist und zum Abnehmen mittels der Schraube (11) axial zu dem Einbaukasten (1) bewegbar ist.

4. Installationssystem nach Anspruch 1 oder 2, wobei der Montagedeckel (6) mittels Presspassung an dem Einbaukasten (1) festgelegt ist und mindestens eine Aufreißgestaltung (12) aufweist, entlang welcher der Montagedeckel (6) vor dem Abnehmen zerstörbar ist.

5. Installationssystem nach einem der vorhergehenden Ansprüche, wobei sich ein axial erstreckendes, ringförmiges Abstreifelement außen zumindest auf dem Schutzabschnitt (8) des Montagedeckels (6) befindet.

6. Installationssystem nach einem der vorhergehenden Ansprüche, wobei außen auf dem Schutzabschnitt (8) des Montagedeckels (6) eine umlaufende Dichtlippe (13) lösbar angeordnet ist, die mit einem sich radial von dem Montagedeckel (6) weg erstreckenden Dichtvlies (14) verbunden ist.

7. Installationssystem nach Anspruch 6, wobei der Rosettenträger (15) mit dem über die Installationsöffnung (3) hervorstehenden, umlaufenden Wandabschnitt (18) mit der mittels des Dichtvlieses (14) an der Wand (10) befestigten Dichtlippe (13) in Anlage bringbar ist.

## Claims

1. An installation system for a sanitary fitting, comprising a built-in box (1) to be mounted in a wall (10) for connecting the sanitary fitting to water pipes, which has a circumferential side wall (4) defining an installation opening (3) on a front side of the built-in box (1) and which has a height (5), and a rosette carrier (15) for later covering the installation opening (3), wherein the installation system comprises a mounting lid (6) completely closing the installation opening (3) of the built-in box (1) and having a circumferential edge (7) running parallel to the side wall (4), wherein
the mounting lid, with a protective section (8) of the edge (7), projects beyond the installation opening (3) in a mounting position covering the installation opening (3), so that, when mounting the built-in box (1) in the wall (10), the wall (10) can be formed up to the protective section (8) of the mounting lid (6),
**characterized in that** the mounting lid (6) can be removed from the built-in box (1) prior to the installation of the sanitary fitting for releasing the installation opening (3) and
**in that**, after removal of the mounting lid (6), the rosette carrier (15) can be brought into contact by means of a seal (17) with the side wall (4) of the installation box (1) at a distance (16) to the installation opening (3) specified by an installation depth (23) of the built-in box (1) in the wall (10),
and wherein the rosette carrier (15), with a circumferential wall section (18), covers the circumferential edge of the wall (10) between wall surface (19) and installation opening (3) released by the removed mounting lid (6).

2. The installation system according to claim 1, wherein a height (9) of the protective section (8) of the mounting lid (6) protruding beyond the installation opening (3) is at least half the height (5) of the side wall (4) of the built-in box (1).

3. The installation system according to claim 1 or 2, wherein the mounting lid (6) is fixed to the built-in box (1) by means of a screw (11) secured against axial relative movement to the mounting lid (6) and can be moved axially to the built-in box (1) for removal by means of the screw (11).

4. The installation system according to claim 1 or 2, wherein the mounting lid (6) is fixed to the built-in box (1) by means of a press fit and has at least one tear-open design (12) along which the mounting lid (6) can be destroyed before removal.

5. The installation system according to any of the preceding claims, wherein an axially extending annular wiping element is located externally at least on the protective section (8) of the mounting lid (6).

6. The installation system according to any one of the preceding claims, wherein a circumferential sealing lip (13) is detachably arranged on the outside of the protective section (8) of the mounting lid (6), which sealing lip (13) is connected to a sealing fleece (14) extending radially away from the mounting lid (6).

7. The installation system according to claim 6, wherein the rosette carrier (15) can be brought into contact with the circumferential wall section (18) projecting beyond the installation opening (3) through the sealing lip (13) fastened to the wall (10) by means of the sealing fleece (14).

## Revendications

1. Système d'installation pour un robinet sanitaire, comprenant un caisson encastré (1) à monter dans un mur (10) pour raccorder le robinet sanitaire à des conduites d'eau, qui présente une paroi latérale (4) périphérique et délimitant une ouverture d'installation (3) sur une face avant du caisson encastré (1) et présentant une hauteur (5), et un porte-rosace (15) pour recouvrir ultérieurement l'ouverture d'installation (3), dans lequel le système d'installation comprend un couvercle de montage (6) fermant intégralement l'ouverture d'installation (3) du caisson encastré (1) et présentant un bord (7) périphérique parallèle à la paroi latérale (4),
dans lequel le couvercle de montage, dans une position de montage recouvrant l'ouverture d'installation (3) dépasse de l'ouverture d'installation (3) avec un tronçon de protection (8) du bord (7), de sorte que lors du montage du caisson encastré (1) dans le mur (10), le mur (10) peut être conçu s'approchant contre le tronçon de protection (8) du couvercle de montage (6),
**caractérisé en ce que** le couvercle de montage (6), avant l'installation du robinet sanitaire, peut être enlevé du caisson encastré (1) pour libérer l'ouverture d'installation (3) et
**que** le porte-rosace (15), une fois le couvercle de montage (6) enlevé, peut être mis en place au moyen d'un joint (17) avec la paroi latérale (4) du caisson encastré (1) à une distance (16) par rapport à l'ouverture d'installation (3) prédéfinie par une profondeur d'encastrement (23) du caisson encastré (1) dans le mur (10) et dans lequel le porte-rosace (15) couvre le bord périphérique du mur (10) libéré par le couvercle de montage (6) enlevé, entre la surface du mur (19) et l'ouverture d'installation (3), par une découpe murale (18) circulaire.

2. Système d'installation selon la revendication 1, dans lequel une hauteur (9) du tronçon de protection (8) du couvercle de montage (6) dépassant de l'ouverture d'installation (3) fait au moins la moitié de la hauteur (5) de la paroi latérale (4) du caisson encastré (1).

3. Système d'installation selon la revendication 1 ou 2, dans lequel le couvercle de montage (6) est fixé sur le caisson encastré (1) au moyen d'une vis (11) bloquée contre un mouvement axial par rapport au couvercle de montage (6) et est mobile axialement au caisson encastré (1) pour être enlevé au moyen de la vis (11).

4. Système d'installation selon la revendication 1 ou 2, dans lequel le couvercle de montage (6) est fixé par ajustage forcé sur le caisson encastré (1) et présente au moins une conformation avec déchirement (12) le long de laquelle le couvercle de montage (6) peut être détruit avant d'être enlevé.

5. Système d'installation selon l'une des revendications précédentes, dans lequel un élément d'enlèvement annulaire s'étendant axialement se trouve à l'extérieur au moins sur le tronçon de protection (8) du couvercle de montage (6).

6. Système d'installation selon l'une des revendications précédentes, dans lequel une lèvre d'étanchéité (13) périphérique est disposée séparable à l'extérieur sur le tronçon de protection (8) du couvercle de montage (6), laquelle est reliée à un non-tissé d'étanchéité (14) s'étendant en s'éloignant du couvercle de montage (6) .

7. Système d'installation selon la revendication 6, dans lequel le porte-rosace (15) peut être mis en position avec le tronçon de paroi (18) périphérique dépassant de l'ouverture d'installation (3) avec la lèvre d'étanchéité (13) fixée au mur (10) au moyen du non-tissé d'étanchéité (14).
